# EUROPÄISCHE PATENTSCHRIFT

(11) **EP 3 155 354 B1**
(45) Veröffentlichungstag und Bekanntmachung des Hinweises auf die Patenterteilung: **11.12.2019**
(21) Anmeldenummer: 15730124.3
(22) Anmeldetag: 16.06.2015
(51) Int. Cl.: F41A 17/66, F41A 19/44, F41A 19/47

(54) **VERSCHLUSS MIT EINEM SCHLAGWERK UND EINER SCHLAGBOLZENSICHERUNG**
BREECH BLOCK WITH A STRIKING MECHANISM AND A FIRING PIN SAFETY
CULASSE MUNIE D'UN MÉCANISME DE FRAPPE ET D'UNE SÉCURITÉ DE PERCUTEUR

(30) Priorität: 16.06.2014 DE 102014108469
(43) Veröffentlichungstag der Anmeldung: 19.04.2017
(73) Patentinhaber: Rheinmetall Waffe Munition GmbH, 29345 Unterlüß (DE)
(72) Erfinder: SCHWEIZER, Markus, 72175 Dornhan-Weiden (DE)
(74) Vertreter: Dietrich, Barbara
(86) Internationale Anmeldenummer: PCT/EP2015/063402
(87) Internationale Veröffentlichungsnummer: WO 2015/193270

(56) Entgegenhaltungen:
- US-A- 4 433 610
- US-A- 4 664 015
- US-A- 5 941 005

## Beschreibung

Die Erfindung beschäftigt sich mit einem Verschluss, über den ein Schlagwerk für einen im Verschluss eingebundenen Schlagbolzen erfolgt sowie mit einer Schlagbolzensicherung im Verschluss.

Aus der DE 10 2009 011 939 A1 ist eine Verriegelungsvorrichtung für einen Verschluss mit einem Schlagwerk zum Freigeben und Auslösen eines Schlagbolzens im Verschlusskopf bekannt. Die darin beschriebene Kinematik setzt sich aus einem wippenartig, um einen Drehpunkt gelagerten ersten Hebel, einem um einen weiteren Drehpunkt gelagerten zweiten Hebel im Zusammenspiel mit einem Schlagstück zusammen. Dieses Schlagstück wirkt mit einer Schlagbolzenanlage im Verschlussträger zusammen. Die Auslösung erfolgt mit der Verriegelung eines Blockverschlusses, der durch einen Verriegelungsschieber bewegt wird. Erfolgt keine ordentliche Verriegelung, bleibt das Schlagstück durch den zweiten Hebel unterstellt. US 4,66,015 A1 und US 4,433,610 A1 offenbaren ähnliche Verschlüsse.

Die Erfindung stellt sich die Aufgabe, ein Schlagwerk für einen Verschluss mit einer sicheren Schlagbolzen- bzw. Zündauslösung aufzuzeigen.

Gelöst wird die Aufgabe durch die Merkmale des Patentanspruchs 1. Vorteilhafte Ausführungen werden in den Unteransprüchen aufgezeigt.

Der Erfindung liegt die Idee zugrunde, ähnlich der DE 10 2009 011 939 A1 das Schlagwerk und den Verschlusskopf voneinander baulich zu trennen, diese aber funktional miteinander zu verknüpfen. Anders als bei dem bekannten Schlagwerk wird eine Schlagbolzen-Sicherung jedoch in den Verschluss gelegt. Das Schlagwerk wird durch den Verschluss beim Zurückfahren des Verschlusses gespannt und wenn der Verschluss das Schlagwerk auf dem Weg in die vordere Verriegelungsposition, wenn diese erreicht sind, ausgelöst. Die Schlagbolzensicherheit und damit der Schlagbolzen werden nur dann freigegeben, wenn der Verschluss sicher verriegelt hat. Fand keine sichere Verriegelung statt, wird der Schlagbolzen gesperrt, sodass das Schlagstück des Schlagwerkes zwar auf den Schlagbolzen auftreffen, diesen aber in der gesperrten Position nicht bewegen kann.

Vorgeschlagen wird ein Verschluss mit einem Verschlussträger und einem Verschlusskopf sowie mit einem separaten Schlagwerk zum Auslösen des im Verschlusskopf eingebundenen Schlagbolzens Das Schlagwerk weist wenigstens einen, bevorzugt zwei Hebel zur Unterstellung eines federgespannten Schlagstücks auf. Eine hintere Spannrampe und eine vordere Rampe am Verschlussträger dient zum Spannen die Feder des Schlagstücks im Schlagwerk sowie dazu, den wenigstens einen Hebel aus der Unterstellung mit dem Schlagstück zur Freigabe des Schlagstücks zu drücken. Im Verschlusskopf ist zudem eine Schlagbolzensicherheit im Schlagbolzen eingebunden. Diese macht eine sonst notwendige Schlagbolzenfeder überflüssig.

Die Erfindung soll anhand eines Ausführungsbeispiels mit Zeichnung näher erläutert werden. Es zeigt teilweise schematisch:
- Fig. 1: einen Verschluss mit einem Schlagwerk in einer Draufsicht auf dem Weg zur hinteren Position des Verschlusses in der Waffe,
- Fig. 2: den Verschluss mit dem Schlagwerk aus Fig. 1 auf dem Weg zur vorderen Position des Verschlusses zum Verriegeln der Waffe,
- Fig. 3: den Verschluss in seiner Verriegelungsposition,
- Fig. 4: das ausgelöste Schlagwerk,
- Fig. 5: den Verschluss mit seinem Verschlussträger und seinem Verschlusskopf sowie einer Schlagbolzen-Sicherung,
- Fig. 6, 7: Einzelheiten der Schlagbolzen-Sicherung und ihrer Wirkungsweise.

In Fig. 1 ist in einer Teilansicht ein Verschluss 1 einer nicht weiter dargestellten Waffe 30, aufweisend einen Verschlussträger 2 und einen Verschlusskopf 3, dargestellt. Bevorzugt neben dem Verschlussträger 2 ist ein Schlagwerk - in der Waffe 10 eingebunden, das mit dem Verschlussträger 2 funktional zusammenwirkt. Der im Verschlussträger 2 getragene Verschlusskopf 3 umfasst einen Schlagbolzen 5 (Fig. 4, Fig. 5, Fig. 6), durch den eine nicht näher dargestellte Patrone über ein Zündhütchen gezündet und ein Schuss ausgelöst werden kann. Der Verschlussträger weist eine Verriegelungskurve 6 zum Verriegeln des Verschlusskopfes 3 mit dem Waffenrohr der Waffe (nicht näher dargestellt) auf, in der ein Verriegelungsbolzen 7 geführt ist, der das Verriegeln des Verschlusskopfes 3 durch Drehen des Verschlusskopfes 3 im Verschlussträger 2 einleitet und bewirkt. Mit 8 ist eine Schlagbolzensicherung für den Schlagbolzen 5 gekennzeichnet. Die Schlagbolzensicherung 8 ist hierbei bevorzugt ein den Schlagbolzen 5 durchdringender Querbolzen 8' bzw. Querstößel, der in einer Führung 9 im Verschlussträger 2 sowie einer mit dieser Führung 9 zusammenwirkenden L-förmigen Nut (Längsnut) 10 mit einem senkrechten und einem leicht bauchigen, waagerechten Weg 11 im Verschlusskopf 3 zwangsgeführt werden kann (Fig. 1, Fig. 6). Der Querbolzen 8' ist in einer einfachen Ausführung durch eine Bohrung des Schlagbolzens 5 festsitzend (kraftschlüssig) gesteckt.

Das Schlagwerk wird hier bevorzugt von einem ersten Hebel 12 und einem zweiten, ein Schlagstück (Hammer) 13 unterstellenden Hebel 14 sowie einer Spannfeder 15 für das Schlagstück 13 gebildet. Die Spannfeder 15 ist mit dem Schlagstück 13 und schlagwerkseitig mit einer Halterung 16 verbunden.

Fig. 1 zeigt das Zurückführen des Verschlusses 1 in seine hintere Position. In dieser wird dem Verschlusskopf 3 die Patrone vorgelegt, die dann in der Vorwärtsbewegung des Verschlussträgers 2 in das Waffenrohr geschoben und der Verschluss1 bzw. der Verschlusskopf 3 verriegelt wird.

Zum Spannen der Spannfeder 15 ist am Verschlussträger 2 eine hintere Spannrampe 17 eingebunden, die das Schlagstück 13 in das Schlagwerk hineindrückt. Das Spannstück 13 wird vom zweiten Hebel 14 und dieser vom ersten Hebel 12 unterstellt. Der erste Hebel 12 wird durch den Verschlussträger 2 in Position gehalten. Nach dem die Patronen dem Verschlusskopf 3 vorgelegt worden ist, wird der Verschlusskopf 3 über den Verschlussträger in seine vordere Position überführt (Fig. 2). Eine vordere Rampe 18 am Verschlussträger 2 kommt dabei in den Eingriff mit dem ersten Hebel 12 (Fig. 3) und drückt diesen entgegen einer Federkraft der Rückstellfeder 19 des zweiten Hebels 14 und damit gegen den zweiten Hebel 14. Dieser verlässt die Unterstellung zum Schlagstück 13.

Der Verschlussträger 2 wird weiter transportiert und erwirkt einen Einlauf des Verriegelungsbolzens 7 in die Verriegelungskurve 6. Durch diese Bewegung des Verriegelungsbolzens 7 wird der Verschlusskopf 3 gedreht, sodass dieser über seine Verriegelungswarzen mit dem Waffenrohr verriegelt wird (nicht näher dargestellt).

Fig. 3 zeigt die Situation, in der das Schlagstück 13, wie dann in Fig. 4 dargestellt, nunmehr auf den Schlagbolzen 5 aufschlagen kann, da der Verschlusskopf 3 mit dem Waffenrohr verriegelt ist.

In Fig. 5 ist der Verschluss 1 mit dem Verschlussträger 2 und dem Verschlusskopf 3 dargestellt. Zusätzlich erkennbar ist ein Winkelhebel 20, der in eine Ausnehmung 21 des Verschlusskopfes 3 eingreift. Der Winkelhebel 20 bildet die Sperre für den Verriegelungsbolzen 5, sodass dieser sich nicht eigenständig bewegen kann. Erreicht der Verschlussträger 2 den Bereich einer Verriegelungshülse der Waffe wird der Winkelhebel 20 entlang einer Steuerkurve aus der Ausnehmung 21 und damit gegenüber dem Verschlusskopf 3 abgesenkt, sodass der Winkelhebel 20 den Verschlusskopf 3 zum Drehen / Verriegeln freigibt. Näheres hierzu ist einer parallelen Anmeldung entnehmbar, auf die hiermit Bezug genommen wird.

Mit dem Einlauf des Verriegelungsbolzens 7 in die Verriegelungskurve 6 wird auch der Sicherungsbolzen 8' der Schlagbolzensicherung 8 in der Führung 9 mitgeführt. Durch das Drehen des Verschlusskopfes 3 durch den Verriegelungsbolzen 7 wird der Sicherungsbolzen 8' in der Nut 10 mit nach unten gezogen. Schlägt nun das Schlagstück 13 auf den Schlagbolzen 5 auf, geht der Sicherungsbolzen 8' den Weg S in der Waagerechten der Nut 10 mit. Dieser bildet auch den Weg S des Schlagbolzens 7 im Verschlusskopf 3 nach, den der Schlagbolzen 7 machen muss, um an das Zündhütchen anzuschlagen (Fig. 6, 7).

Wird der Verschlusskopf 3 nicht richtig verriegelt und damit der Sicherungsbolzen 8' nicht aus der Senkrechten der Nut gezogen, schlägt zwar das Schlagstück 13 auf den Schlagbolzen 7, dieser kann aber den notwendigen Weg nicht machen. Eine Schussauslösung wird unterbunden.

Durch diese Konstruktion kann auf eine Spannfeder des Schlagbolzens 5 verzichtet werden. Der Schlagbolzen 5 wird beim Entriegeln durch die Nut 11 im Verschlusskopf 3 immer in seine Ausgangsposition zwangsgesteuert überführt und zum Aufschlagen auf das Zündhütchen freigegeben.

Es versteht sich, dass das Schlagwerk nicht neben dem Verschlussträger 2 in der Waffe 30 eingebunden sein muss. Alternativen ergeben sich aus dem Bauraum innerhalb der Waffe 30.

## Patentansprüche

1. Verschluss (1) mit einem Verschlussträger (2) und einem im Verschlussträger (2) getragenen Verschlusskopf (3), mit einem separaten Schlagwerk zum Auslösen eines im Verschlusskopf (3) eingebundenen Schlagbolzens (5), wobei das Schlagwerk wenigstens einen Hebel (12,14) zur Unterstellung eines federgespannten Schlagstücks (13) aufweist, **gekennzeichnet durch** eine hintere Spannrampe (17) und eine vordere Rampe (18) am Verschlussträger (2), wobei mit der hinteren Spannrampe (17) die Feder (15) des Schlagstücks (13) im Schlagwerk, gespannt und über die vordere Rampe (18) der wenigstens eine Hebel (12, 14) aus der Unterstellung mit dem Schlagstück (13) zur Freigabe des Schlagstücks (13) gedrückt wird.

2. Verschluss (1) nach Anspruch 1, **gekennzeichnet durch** zwei Hebel (12, 14) zur Unterstellung des federgespannten Schlagstücks (13).

3. Verschluss (1) nach Anspruch 1 oder 2, **dadurch gekennzeichnet, dass** eine Schlagbolzensicherheit (8) im Schlagbolzen (5) eingebunden ist.

4. Verschluss (1) nach Anspruch 3, **dadurch gekennzeichnet, dass** der Verschlussträger (2) eine Führung (9) aufweist, in der die Schlagbolzensicherheit (8) zwangsgeführt ist.

5. Verschluss (1) nach einem der Ansprüche 1 bis 4, **dadurch gekennzeichnet, dass** im Verschlusskopf (3) eine L-förmige Nut (10) für die Schlagbolzensicherheit (8) eingebracht ist.

6. Verschluss (1) nach Anspruch 5, **dadurch gekennzeichnet, dass** die Waagerechte der Nut (10) den Weg (S) des Schlagbolzens (5) im Verschlusskopf (3) darstellt.

7. Verschluss (1) nach einem der Ansprüche 2 bis 6, **dadurch gekennzeichnet, dass** die Schlagbolzensicherheit (8) in Form eines Querbolzen (8') ausgeführt ist, der in einer Bohrung festsitzend durch den Schlagbolzen (5) gesteckt ist.

## Claims

1. Breech block (1) with a breech block carrier (2) and a breech block head (3) carried in the breech block carrier (2), with a separate striking mechanism for triggering a firing pin (5) incorporated in the breech block head (3), wherein the striking mechanism has at least one lever (12, 14) for engaging under a spring-tensioned sear (13), **characterized by** a rear tensioning ramp (17) and a front ramp (18) on the breech block carrier (2), wherein the rear tensioning ramp (17) is used for tensioning the spring (15) of the sear (13) in the striking mechanism and the front ramp (18) is used for pressing the at least one lever (12, 14) to disengage it from under the sear (13) to release the sear (13).

2. Breech block (1) according to Claim 1, **characterized by** two levers (12, 14) for engaging under the spring-tensioned sear (13).

3. Breech block (1) according to Claim 1 or 2, **characterized in that** a firing pin safety (8) is incorporated in the firing pin (5).

4. Breech block (1) according to Claim 3, **characterized in that** the breech block carrier (2) has a guide (9), in which the firing pin safety (8) is forcibly guided.

5. Breech block (1) according to one of Claims 1 to 4, **characterized in that** an L-shaped slot (10) for the firing pin safety (8) is formed in the breech block head (3).

6. Breech block (1) according to Claim 5, **characterized in that** the horizontal of the slot (10) represents the displacement (S) of the firing pin (5) in the breech block head (3).

7. Breech block (1) according to one of Claims 2 to 6, **characterized in that** the firing pin safety (8) takes the form of a cross pin (8'), which is securely fixed in a bore by the firing pin (5).

## Revendications

1. Culasse (1) comprenant un support de culasse (2) et une tête de culasse (3) portée dans le support de culasse (2), avec un mécanisme de frappe séparé pour le déclenchement d'un percuteur (5) incorporé dans la tête de culasse (3), le mécanisme de frappe présentant au moins un levier (12, 14) destiné à s'engager avec une pièce de percussion (13) sollicitée par ressort, **caractérisée par** une rampe de tensionnement arrière (17) et une rampe avant (18) au niveau du support de culasse (2), le ressort (15) de la pièce de percussion (13) étant tendu dans le mécanisme de frappe par la rampe de tensionnement arrière (17) et l'au moins un levier (12, 14) étant repoussé par le biais de la rampe avant (18) hors de son engagement avec la pièce de percussion (13) pour libérer la pièce de percussion (13).

2. Culasse (1) selon la revendication 1, **caractérisée par** deux leviers (12, 14) destinés à s'engager avec la pièce de percussion (13) sollicitée par ressort.

3. Culasse (1) selon la revendication 1 ou 2, **caractérisée en ce qu'**une sécurité de percuteur (8) est incorporée dans le percuteur (5).

4. Culasse (1) selon la revendication 3, **caractérisée en ce que** le support de culasse (2) présente un guide (9) dans lequel la sécurité de percuteur (8) est guidée par force.

5. Culasse (1) selon l'une quelconque des revendications 1 à 4, **caractérisée en ce qu'**une rainure en forme de L (10) pour la sécurité de percuteur (8) est incorporée dans la tête de culasse (3).

6. Culasse (1) selon la revendication 5, **caractérisée en ce que** l'horizontale de la rainure (10) constitue la voie (S) du percuteur (5) dans la tête de culasse (3).

7. Culasse (1) selon l'une quelconque des revendications 2 à 6, **caractérisée en ce que** la sécurité de percuteur (8) est réalisée sous la forme d'un goujon transversal (8') qui est enfiché à travers le percuteur (5) de manière fixe dans un alésage.
